# EUROPÄISCHE PATENTSCHRIFT

(11) **EP 4 497 874 B1**
(45) Veröffentlichungstag und Bekanntmachung des Hinweises auf die Patenterteilung: **08.07.2026**
(21) Anmeldenummer: 24170595.3
(22) Anmeldetag: 16.04.2024
(51) Int. Cl.: E02D 29/02

(54) **STÜTZWANDKONSTRUKTION, INSBESONDERE ZUR BEFESTIGUNG EINER BÖSCHUNG ODER DERGLEICHEN, SOWIE VERFAHREN ZU DEREN HERSTELLUNG**
RETAINING WALL CONSTRUCTION, IN PARTICULAR FOR FASTENING A SLOPE OR THE LIKE, AND METHOD FOR THE PRODUCTION THEREOF
STRUCTURE DE MUR DE SOUTÈNEMENT, EN PARTICULIER POUR LA FIXATION D'UN TALUS OU SIMILAIRE, ET PROCÉDÉ DE FABRICATION

(30) Priorität: 25.07.2023 DE 102023119635
(43) Veröffentlichungstag der Anmeldung: 29.01.2025
(73) Patentinhaber: GLATTHAAR STARWALLS GmbH & Co. KG., 78713 Schramberg-Waldmössingen (DE)
(72) Erfinder: Biesalski, Mark, 78056 Villingen-Schwenningen (DE)
(74) Vertreter: DREISS Patentanwälte PartG mbB

(56) Entgegenhaltungen:
- EP-A2- 0 939 168
- EP-A2- 1 775 388
- EP-B1- 2 141 287

## Beschreibung

Die Erfindung betrifft eine Stützwandkonstruktion entsprechend dem Anspruch 1 sowie ein Verfahren zu deren Herstellung.

Eine Gabione ist typischerweise ein mit Steinen gefüllter Drahtkorb, der beispielsweise in der Landschaftsarchitektur, im Wasserbau sowie im Straßen- und Wegebau zum Aufbau von großen Wällen, als Stützmauer, etc., eingesetzt wird. Als Abfangelemente an Hängen dienen Gabionen zur Aufnahme des horizontalen Erddruckes. Häufig werden Gabionenwände als Abschnitte von Stützwandkonstruktionen zur Befestigung von Straßenböschungen eingesetzt. Die EP 1 775 388 A2 offenbart eine Stützwandkonstruktion mit einem mit Beton gefüllten Gabionenwandabschnitt und an einer Sichtseite einem Vorsatzwandabschnitt, der mit Schotter, Bruchsteinen oder Erde befüllt sein kann. DE 198 08 020 A1 beschreibt eine Stützwandkonstruktion mit Fertigteilplatten.

Aufgabe der vorliegenden Erfindung ist es, sowohl im Rahmen von Sanierungen die Standsicherheit von existierenden Gabionenwänden zu verbessern als auch bei der Erstellung von neuen Stützwandkonstruktion, die Gabionenwandabschnitte umfassen, deren Standsicherheit dauerhaft sicherzustellen.

Diese Aufgabe wird durch eine Stützwandkonstruktion und ein Verfahren zu deren Herstellung mit den Merkmalen des jeweiligen nebengeordneten Anspruchs gelöst. Vorteilhafte Weiterbildungen sind in Unteransprüchen angegeben.

Die erfindungsgemäße Stützwandkonstruktion hat den Vorteil, dass sie sehr stabil und dauerhaft ist und gleichzeitig im Vergleich zu Stützwandkonstruktionen, die im Wesentlichen nur aus der eigentlichen Gabionenwand bestehen, nur eine unwesentlich geringere Dicke aufweist. Außerdem kann sie mit typischen im Tiefbau verwendeten Materialien hergestellt werden.

Konkret wird eine Stützwandkonstruktion vorgeschlagen, die beispielsweise - aber keineswegs ausschließlich - zur Befestigung einer Böschung verwendet werden kann. Die erfindungsgemäße Stützwandkonstruktion umfasst mindestens einen innenliegenden Gabionenwandabschnitt. "Innenliegend" bedeutet hier, dass der Gabionenwandabschnitt in einem Bereich der Stützwandkonstruktion angeordnet ist, der zu dem abzustützenden Baugrund hin liegt bzw. an diesen angrenzt. Dabei ist denkbar, dass der Gabionenwandabschnitt eine Mehrzahl von Gabionenelementen aufweist, beispielsweise eine Mehrzahl von treppenartig übereinander angeordneten Gabionenelementen.

Ferner gehört zu der Stützwandkonstruktion mindestens ein außenliegender Vorsatzwandabschnitt. "Außenliegend" bedeutet hier, dass der Vorsatzwandabschnitt in einem Bereich der Stützwandkonstruktion angeordnet ist, der zu einem freien Bereich hin liegt, beispielsweise zu einer Straße oder einer Freifläche, etc.. Eine typische Dicke des Vorsatzwandabschnitts beträgt ungefähr 15-30 cm.

Zwischen dem Gabionenwandabschnitt und dem Vorsatzwandabschnitt der Stützwandkonstruktion ist mindestens bereichsweise ein Zwischenraum vorhanden. Je nach relativer Ausrichtung von Vorsatzwandabschnitt und Gabionenwandabschnitt kann der Zwischenraum in seitlicher Richtung gesehen beispielsweise einen sich verjüngenden Querschnitt aufweisen. Dabei ist der Vorsatzwandabschnitt mittels mindestens einem den Gabionenwandabschnitt durchdringenden Ankerabschnitt in einem Baugrund verankert. Der Ankerabschnitt kann beispielsweise mittels einer Dübelplatte am Vorsatzwandabschnitt befestigt sein.

Typischerweise wird der Ankerabschnitt vor dem Stellen des Vorsatzwandabschnitts durch den Gabionenwandabschnitt hindurch in den hinter dem Gabionenwandabschnitt liegenden Baugrund getrieben bzw. eingeführt. Hierzu kann beispielsweise sowohl in den Gabionenwandabschnitt als auch in den hinter dem Gabionenwandabschnitt liegenden Baugrund ein Loch vorgebohrt werden. Nach dem Einführen des Ankerabschnitts in dieses Loch kann dieses beispielsweise mit einer Zementsuspension verpresst werden, die sich beim Aushärten aufweitet. Auf diese Weise kann der Ankerabschnitt zuverlässig im Baugrund verankert werden.

Erfindungsgemäß ist der der Zwischenraum wenigstens bereichsweise mit einem ersten Material verfüllt, und ist der Ankerabschnitt im Zwischenraum zwischen Gabionenwandabschnitt und Vorsatzwandabschnitt mindestens bereichsweise von einem aushärtenden zweiten Material umgeben, das sich von dem ersten Material unterscheidet. Es versteht sich, dass das erste Material und/oder das zweite Material jeweils eine Mischung unterschiedlicher Materialien sein können. Mit dem ersten Material kann der Zwischenraum sehr individuell entsprechend der spezifischen Bausituation mit dem am besten geeigneten Material verfüllt werden. Ferner werden hierdurch die Stabilität und die Festigkeit der erfindungsgemäßen Stützwandkonstruktion nochmals vergrößert, und durch das zweite und vorzugsweise fluiddichte Material, beispielsweise ein Ortbeton **o.ä.,** wird der Ankerabschnitt zuverlässig vor Korrosion geschützt.

Bei einer Weiterbildung ist vorgesehen, dass das erste Material einen sickerfähige Magerbeton, einen sickerfähigen Mineralbeton, oder eine sickerfähige Schüttung, beispielsweise Schotter oder gebrochenes Material, umfasst. Dies alles sind frostsichere Materialien, die eine relativ hohe Wasserdurchlässigkeit aufweisen, was für die Haltbarkeit der Stützwandkonstruktion günstig ist. Wird für das erste Material ein aushärtendes Material verwendet, beispielsweise der oben erwähnte Magerbeton oder der oben erwähnte Mineralbeton, dann wird hierdurch der Gabionenwandabschnitt zusätzlich mit dem Vorsatzwandabschnitt fest verbunden..Man erhält auf diese Weise am Ende eine massive Stützwandkonstruktion aus fest miteinander und mit dem Baugrund verbundenen Abschnitten, wobei die zum Baugrund hin liegende Seite der Stützwandkonstruktion im Wesentlichen durch den Gabionenwandabschnitt gebildet wird, und wobei die vom Baugrund abgewandte Seite der Stützwandkonstruktion im Wesentlichen durch den Vorsatzwandabschnitt gebildet wird. Durch die Ankerabschnitte und das Füllmaterial ist die Stützwandkonstruktion als Ganzes zuverlässig im Baugrund verankert.

Bei einer Weiterbildung ist vorgesehen, dass der Vorsatzwandabschnitt eine Fertigwand aus Beton umfasst. Dies reduziert erheblich den auf der Baustelle zur Herstellung der Stützwandkonstruktion zu betreibenden Aufwand. Hierdurch werden auch die Kosten für die Herstellung der erfindungsgemäßen Stützwandkonstruktion reduziert.

Bei einer Weiterbildung ist vorgesehen, dass der Vorsatzwandabschnitt auf einer Sichtseite eine Verkleidung aufweist. Dies gestattet den Einsatz der erfindungsgemäßen Stützwandkonstruktion bei unterschiedlichsten Einsatzszenarien. Beispielsweise kann die Verkleidung optisch einer Natursteinwand oder einer klassischen steingefüllten Gabione oder einer Holzkonstruktion, etc., ähneln.

Bei einer Weiterbildung ist vorgesehen, dass der Ankerabschnitt einen Mikropfahl umfasst. Ein solcher Mikropfahl, der typischerweise auch als "Erdnagel" bezeichnet wird, ist ein im Tiefbau handelsübliches Bauelement und daher preisgünstig.

Bei einer Weiterbildung ist vorgesehen, dass ein Fußbereich des Vorsatzwandabschnitts unmittelbar benachbart zu einem Fußbereich des Gabionenwandabschnitts angeordnet ist. In der Folge wird die Dicke der Stützwandkonstruktion durch den zusätzlich zum Gabionenwandabschnitt vorhandenen Vorsatzwandabschnitt geringstmöglich vergrößert, wodurch der Einsatzbereich der erfindungsgemäßen Stützwandkonstruktion erweitert wird.

Bei einer Weiterbildung ist vorgesehen, dass ein mittlerer Winkel zwischen dem Gabionenwandabschnitt und einer Vertikalen größer ist als ein mittlerer Winkel zwischen dem Vorsatzwandabschnitt und der Vertikalen. Somit wird ein im Querschnitt, also von der Seite her gesehen, insgesamt in etwa dreieckiger Zwischenraum geschaffen, wodurch die Stützwandkonstruktion einerseits im Fußbereich einen nur geringen Raumbedarf hat, und andererseits im Kopfbereich eine hohe Stabilität aufweist.

Bei einer Weiterbildung ist vorgesehen, dass ein Fußbereich des Vorsatzwandabschnitts auf einem Fundament aus Ortbeton gelagert und in diesem über eine aus dem Vorsatzwandabschnitt nach unten herausragende Anschlussbewehrung gesichert ist. Auf diese Weise wird die Stabilität der Stützwandkonstruktion nochmals erhöht.

Zu der Erfindung gehört auch eine Stützwandkonstruktion, insbesondere zur Befestigung einer Böschung oder dergleichen, umfassend mindestens einen innenliegenden Gabionenwandabschnitt und mindestens einen außenliegenden Vorsatzwandabschnitt, wobei zwischen dem Gabionenwandabschnitt und dem Vorsatzwandabschnitt mindestens bereichsweise ein Zwischenraum vorhanden ist, wobei der Vorsatzwandabschnitt mittels mindestens einem den Gabionenwandabschnitt durchdringenden Ankerabschnitt in einem Baugrund verankert ist, und wobei der Zwischenraum wenigstens bereichsweise mit einem aushärtenden Füllmaterial verfüllt ist. Dabei kann der Ankerabschnitt im Zwischenraum zwischen Gabionenwandabschnitt und Vorsatzwandabschnitt mindestens bereichsweise von Ortbeton umgeben sein. Ferner kann das aushärtende Füllmaterial einen Mineralbeton umfassen.

Das erfindungsgemäße Verfahren zur Herstellung einer Stützwandkonstruktion, insbesondere zur Befestigung einer Böschung oder dergleichen, umfasst die folgenden Schritte: a. Anordnen eines Vorsatzwandabschnitts relativ zu einem Gabionenwandabschnitt derart, dass zwischen Gabionenwandabschnitt und Vorsatzwandabschnitt mindestens bereichsweise ein Zwischenraum vorhanden ist, b. Sichern des Vorsatzwandabschnitts und des Gabionenwandabschnitts mittels eines am Vorsatzwandabschnitt befestigten und den Gabionenwandabschnitt durchdringenden Ankerabschnitts, wobei der Ankerabschnitt am vom Vorsatzwandabschnitt abragenden Ende in einem Baugrund verankert wird, c. wenigstens bereichsweises Verfüllen des Zwischenraums mit einem aushärtenden Füllmaterial.

Zu der Erfindung gehört auch ein Verfahren zur Herstellung einer Stützwandkonstruktion, insbesondere zur Befestigung einer Böschung oder dergleichen, umfassend die folgenden Schritte: a. Anordnen eines Vorsatzwandabschnitts (20) relativ zu einem Gabionenwandabschnitt derart, dass zwischen Gabionenwandabschnitt und Vorsatzwandabschnitt mindestens bereichsweise ein Zwischenraum vorhanden ist, b. Sichern des Vorsatzwandabschnitts und des Gabionenwandabschnitts mittels eines am Vorsatzwandabschnitt befestigten und den Gabionenwandabschnitt durchdringenden Ankerabschnitts, wobei der Ankerabschnitt am vom Vorsatzwandabschnitt abragenden Ende in einem Baugrund verankert wird, c. wenigstens bereichsweises Verfüllen des Zwischenraums mit einem aushärtenden Füllmaterial.

Nachfolgend wird eine Ausführungsform der Erfindung unter Bezugnahme auf die einzige Figur 1 erläutert.

Eine Stützwandkonstruktion trägt in Figur 1 insgesamt das Bezugszeichen 10. Sie umfasst vorliegend einen Gabionenwandabschnitt 12, der vorliegend beispielhaft durch vier treppenförmig und in vertikaler Richtung gesehen übereinander und in horizontaler Richtung gesehen leicht versetzt zueinander angeordnete Gabionenelemente 14a-d gebildet wird. Die Stützwandkonstruktion 10 dient vorliegend beispielhaft zur Befestigung eines Baugrunds 16 einer Böschung 18. In Bezug auf die Stützwandkonstruktion 10 liegt der Gabionenwandabschnitt 12 mit den Gabionenelementen 14a-d innen, also zum Baugrund 16 hin.

Zu der Stützwandkonstruktion 10 gehört auch ein Vorsatzwandabschnitt 20. Dieser liegt in Bezug auf die Stützwandkonstruktion 10 außen, also auf der vom Baugrund 16 abgewandten Seite der Stützwandkonstruktion 10. Zwischen dem Gabionenwandabschnitt 12 und dem Vorsatzwandabschnitt 20 ist bereichsweise ein Zwischenraum 22 vorhanden. Es versteht sich, dass die Stützwandkonstruktion 10 in einer Richtung in etwa senkrecht zur Ebene der Figur 1 ("Tiefenrichtung") eine beinahe beliebige Ausdehnung haben kann. Hierzu können in Tiefenrichtung gesehen beispielsweise eine Mehrzahl von Vorsatzwandabschnitten 20 und eine Mehrzahl von Gabionenwandabschnitten 12 aneinander anstoßend und/oder miteinander fest verbunden angeordnet sein.

Der Vorsatzwandabschnitt 20 ist mittels eines Ankerabschnitts 24 in dem Baugrund 16 verankert, wobei in einer nicht gezeigten Ausführungsform sowohl in der in Figur 1 gezeigten Ebene als auch in einer Richtung senkrecht zur Ebene von Figur 1 auch mehrere solche Ankerabschnitte eingesetzt werden können. Hierzu durchdringt der Ankerabschnitt 24 das in der Figur oberste Gabionenelement 14d. Zur Verankerung im Baugrund 16 ist der Ankerabschnitt 24 typischerweise einige Meter, beispielsweise 2-3 m, in ein zuvor gebohrtes Loch im Baugrund 16 eingeführt, in welches danach eine aushärtende und sich ausdehnende Zementsuspension eingepresst wird. Ferner ist der Zwischenraum 22 bereichsweise mit einem ersten Material 26, vorliegend beispielhaft mit einem aushärtenden Füllmaterial, verfüllt, beispielsweise einem sickerfähigen Mineralbeton. Alternativ könnte auch ein sickerfähiger Magerbeton und/oder eine sickerfähige Schüttung verwendet werden, beispielsweise mit Schotter oder ausgebrochenem Material. Es versteht sich, dass das erste Material 26 auch eine Mischung unterschiedlicher Materialien sein kann. Besonders vorteilhaft ist es jedenfalls, wenn das erste Material über eine gute Sickerfähigkeit verfügt.

Der Vorsatzwandabschnitt 20 ist vorliegend beispielhaft als Fertigwand, beispielhaft aus Beton, ausgebildet. Auf einer von dem Baugrund 16 abgewandten Sichtseite 28 weist der Vorsatzwandabschnitt 20 vorliegend beispielhaft eine Verkleidung 30 auf, durch die ein gewünschter optischer Aspekt des Vorsatzwandabschnitts 20 geschaffen wird.

Der oben erwähnte Ankerabschnitt 24 ist vorliegend als ein sogenannter Mikropfahl bzw. Erdnagel ausgebildet. Dieser ist typischerweise aus einem Baustahl hergestellt. Er ist mit dem Vorsatzwandabschnitt 20 in dessen in Figur 1 oberem Bereich fest verbunden. Hierzu ist auf einer dem Gabionenwandabschnitt 12 bzw. dem Baugrund 16 zugewandten Rückseite 32 des Vorsatzwandabschnitts 20 eine Platte 34 mit Dübeln 36 an dem Vorsatzwandabschnitt 20 befestigt. Die Platte 34 ist typischerweise ebenfalls aus Baustahl hergestellt.

An der Platte 34 ist wiederum ein zum Ankerabschnitt 24 hin abragender Befestigungsabschnitt 37 befestigt, beispielsweise angeschweißt. Der Befestigungsabschnitt 37 ist wiederum mit dem Ankerabschnitt 24 durch eine Verbindungseinrichtung 38 verbunden, die eine im Hoch- und/oder Tiefbau typische Verbindungseinrichtung zur Verbindung von Stahlbewehrungen oder ähnlichem sein kann. Man erkennt, dass der in dem Zwischenraum 22 gelegene Bereich des Ankerabschnitts 24, in dem auch die Verbindungseinrichtung 38 liegt, von einem zweiten und aushärtenden und insbesondere fluiddichten Material 40, vorliegend beispielhaft von einem Ortbeton umgeben ist. Das erste Material 26 und das zweite Material 40 sind voneinander unterschiedlich.

Ein Fußbereich 42 des Vorsatzwandabschnitts 20 ist vorliegend beispielhaft unmittelbar benachbart zu einem Fußbereich 44 des in Figur 1 untersten Gabionenelements 14a angeordnet. Ein mittlerer Winkel 46 zwischen dem Gabionenwandabschnitt 12 und einer Vertikalen 48 ist größer als ein mittlerer Winkel 50 zwischen dem Vorsatzwandabschnitt 20 und der Vertikalen 48. Eine typische Neigung des Vorsatzwandabschnitts 20 liegt im Bereich von 8:1.

Somit vergrößert sich der Abstand zwischen dem Gabionenwandabschnitt 12 und dem Vorsatzwandabschnitt 20 ausgehend von den beiden Fußbereichen 42 und 44 in Figur 1 nach oben bis zu den oberen Enden 52 und 54 der Vorsatzwand 20 und der Gabionenwand 12. Hierdurch erhält der Zwischenraum 22 zwischen dem Gabionenwandabschnitt 12 und dem Vorsatzwandabschnitt 20 einen von der Seite gesehen insgesamt in etwa dreieckigen Querschnitt. Der zwischen dem untersten Gabionenelement 14a und dem Fußbereich 42 des Vorsatzwandabschnitts 20 vorhandene Zwischenraum ist mit Beton 56 verfüllt.

Der Fußbereich 42 des Vorsatzwandabschnitts 20 ist auf einem Fundament 58 aus Ortbeton gelagert und in diesem über eine aus dem Vorsatzwandabschnitt 20 nach unten herausragende Anschlussbewehrung 60 gesichert. Zur Abführung von Flüssigkeit kann vorliegend beispielhaft in dem durch Mineralbeton gebildeten Füllmaterial 26 im Zwischenraum 22 ein Drainagerohr 62 angeordnet sein. Darüber hinaus kann im Bereich des Fundaments 58 ein Kanal 64 ebenfalls zur Abführung von Flüssigkeit vorhanden sein. Das Fundament 58 kann darüber hinaus ebenfalls durch einen Mikropfahl oder Erdnagel 66 im Baugrund 16 verankert sein.

Typischerweise wird die Stützwandkonstruktion 10 im Rahmen einer Sanierung der Böschung 18, die einen oder mehrere Gabionenwandabschnitte 12 umfasst, erstellt. Dies ist jedoch nicht zwingend. Im Rahmen einer solchen beispielhaften Sanierung ist also zunächst nur die Böschung 18 mit mindestens einem Gabionenwandabschnitt 12 und den - hier beispielhaft - Gabionenelementen 14a-d vorhanden. Um diese zu stabilisieren, wird zunächst der Ankerabschnitt 24 durch den Gabionenwandabschnitt 12 hindurch in den Baugrund 16 getrieben bzw. in diesem befestigt.

Dann wird das Fundament 58 wenigstens bereichsweise erstellt, und der Vorsatzwandabschnitt 20 wird als Fertigteil in der gewünschten Position angeordnet und mit dem Ankerabschnitt 24 verbunden und hierdurch gesichert. Schließlich wird das Fundament 58 finalisiert, der Beton 56 eingebracht, das Drainagerohr 62 eingelegt, das erste Material 26 bzw. das Füllmaterial bzw. der Mineralbeton **o.ä.** in den Zwischenraum 22 eingefüllt, weiterhin das zweite Material 40 bzw. der Ortbeton eingebracht, und schließlich oben mit Erde 68 oder ähnlichem verfüllt.

## Patentansprüche

1. Stützwandkonstruktion (10), insbesondere zur Befestigung einer Böschung (18) oder dergleichen, umfassend mindestens einen innenliegenden Gabionenwandabschnitt (12) und mindestens einen außenliegenden Vorsatzwandabschnitt (20), wobei zwischen dem Gabionenwandabschnitt (12) und dem Vorsatzwandabschnitt (20) mindestens bereichsweise ein Zwischenraum (22) vorhanden ist, **dadurch gekennzeichnet, dass** der Vorsatzwandabschnitt (20) mittels mindestens einem den Gabionenwandabschnitt (12) durchdringenden Ankerabschnitt (24) in einem Baugrund (16) verankert ist, dass der Zwischenraum (22) wenigstens bereichsweise mit einem ersten Material (26) verfüllt ist, und dass der Ankerabschnitt (24) im Zwischenraum (22) zwischen Gabionenwandabschnitt (12) und Vorsatzwandabschnitt (20) mindestens bereichsweise von einem aushärtenden zweiten Material (40) umgeben ist, das sich von dem ersten Material unterscheidet.

2. Stützwandkonstruktion (10) nach Anspruch 1, **dadurch gekennzeichnet, dass** das erste Material (26) einen sickerfähige Magerbeton, einen sickerfähigen Mineralbeton, oder eine sickerfähige Schüttung umfasst.

3. Stützwandkonstruktion (10) nach wenigstens einem der vorhergehenden Ansprüche, **dadurch gekennzeichnet, dass** der Vorsatzwandabschnitt (20) eine Fertigwand aus Beton umfasst.

4. Stützwandkonstruktion (10) nach wenigstens einem der vorhergehenden Ansprüche, **dadurch gekennzeichnet, dass** der Vorsatzwandabschnitt (20) auf einer Sichtseite (28) eine Verkleidung (30) aufweist.

5. Stützwandkonstruktion (10) nach wenigstens einem der vorhergehenden Ansprüche, **dadurch gekennzeichnet, dass** der Ankerabschnitt (24) einen Mikropfahl umfasst.

6. Stützwandkonstruktion (10) nach wenigstens einem der vorhergehenden Ansprüche, **dadurch gekennzeichnet, dass** ein Fußbereich (42) des Vorsatzwandabschnitts (20) unmittelbar benachbart zu einem Fußbereich (44) des Gabionenwandabschnitts (12) angeordnet ist.

7. Stützwandkonstruktion (10) nach wenigstens einem der vorhergehenden Ansprüche, **dadurch gekennzeichnet, dass** ein mittlerer Winkel (46) zwischen dem Gabionenwandabschnitt (12) und einer Vertikalen (48) größer ist als ein mittlerer Winkel (50) zwischen dem Vorsatzwandabschnitt (20) und der Vertikalen (48).

8. Stützwandkonstruktion (10) nach wenigstens einem der Ansprüche 6 oder 7 **dadurch gekennzeichnet, dass** ein Fußbereich (42) des Vorsatzwandabschnitts (20) auf einem Fundament (58) aus Ortbeton gelagert und in diesem über eine aus dem Vorsatzwandabschnitt (20) nach unten herausragende Anschlussbewehrung (60) gesichert ist.

9. Verfahren zur Herstellung einer Stützwandkonstruktion (10), insbesondere zur Befestigung einer Böschung (18) oder dergleichen, umfassend die folgenden Schritte:
a. Anordnen eines Vorsatzwandabschnitts (20) relativ zu einem Gabionenwandabschnitt (12) derart, dass zwischen Gabionenwandabschnitt (12) und Vorsatzwandabschnitt (20) mindestens bereichsweise ein Zwischenraum (22) vorhanden ist,
**b.** Sichern des Vorsatzwandabschnitts (20) und des Gabionenwandabschnitts (12) mittels eines am Vorsatzwandabschnitt (20) befestigten und den Gabionenwandabschnitt (12) durchdringenden Ankerabschnitts (24), wobei der Ankerabschnitt (24) am vom Vorsatzwandabschnitt (20) abragenden Ende in einem Baugrund (16) verankert wird,
**c.** wenigstens bereichsweises Verfüllen des Zwischenraums (22) mit einem ersten Material (26),
d. wenigstens bereichsweises Umgeben des Ankerabschnitts (24) im Zwischenraum (22) zwischen Gabionenwandabschnitt (12) und Vorsatzwandabschnitt (20) mit einem aushärtenden zweiten Material (40), das sich von dem ersten Material (40) unterscheidet.

## Claims

1. Retaining wall construction (10), in particular for attaching to a slope (18) or the like, comprising at least one internal gabion wall portion (12) and at least one external facing wall portion (20), there being a space (22) between the gabion wall portion (12) and the facing wall portion (20) at least in some regions, **characterized in that** the facing wall portion (20) is anchored in the subsoil (16) by means of at least one anchor portion (24) that penetrates the gabion wall portion (12), **in that** the space (22) is filled with a first material (26) at least in some regions, and **in that** the anchor portion (24) in the space (22) between the gabion wall portion (12) and the facing wall portion (20) is surrounded, at least in some regions, by a hardening second material (40) that differs from the first material.

2. Retaining wall construction (10) according to claim 1, **characterized in that** the first material (26) comprises a permeable lean concrete, a permeable mineral concrete, or a permeable fill.

3. Retaining wall construction (10) according to at least one of the preceding claims, **characterized in that** the facing wall portion (20) comprises a concrete prefabricated wall.

4. Retaining wall construction (10) according to at least one of the preceding claims, **characterized in that** the facing wall portion (20) has a covering (30) on a visible side (28).

5. Retaining wall construction (10) according to at least one of the preceding claims, **characterized in that** the anchor portion (24) comprises a pin pile.

6. Retaining wall construction (10) according to at least one of the preceding claims, **characterized in that** a base region (42) of the facing wall portion (20) is arranged directly adjacent to a base region (44) of the gabion wall portion (12).

7. Retaining wall construction (10) according to at least one of the preceding claims, **characterized in that** an average angle (46) between the gabion wall portion (12) and a vertical (48) is greater than an average angle (50) between the facing wall portion (20) and the vertical (48).

8. Retaining wall construction (10) according to at least one of claims 6 or 7, **characterized in that** a base region (42) of the facing wall portion (20) is supported on a foundation (58) made of cast-in-place concrete and is secured in this by a connecting reinforcement (60) that projects downward from the facing wall portion (20).

9. Method for producing a retaining wall construction (10), in particular for attaching to a slope (18) or the like, comprising the following steps:
a. arranging a facing wall portion (20) relative to a gabion wall portion (12) in such a way that there is a space (22) between the gabion wall portion (12) and the facing wall portion (20) at least in some regions,
b. securing the facing wall portion (20) and the gabion wall portion (12) by means of an anchor portion (24) that is attached to the facing wall portion (20) and penetrates the gabion wall portion (12), wherein the anchor portion (24) is anchored in the subsoil (16) at the end which projects away from the facing wall portion (20),
c. filling the space (22) with a first material (26) at least in some regions,
d. surrounding, at least in some regions, the anchor portion (24) in the space (22) between the gabion wall portion (12) and the facing wall portion (20) with a hardening second material (40) that differs from the first material (40).

## Revendications

1. Construction formant mur de soutènement (10), en particulier pour la fixation d'un talus (18) ou similaire, comprenant au moins une section formant mur de gabion (12) située à l'intérieur et au moins une section formant mur additionnel (20) située à l'extérieur, dans laquelle un espace intermédiaire (22) est présent, au moins dans certaines zones, entre la section formant mur de gabion (12) et la section formant mur additionnel (20), **caractérisée en ce que** la section formant mur additionnel (20) est ancrée dans un sol de fondation (16) au moyen d'au moins une section d'ancrage (24) traversant la section formant mur de gabion (12), **en ce que** l'espace intermédiaire (22) est rempli, au moins dans certaines zones, avec un premier matériau (26), et **en ce que** la section d'ancrage (24) est entourée, au moins dans certaines zones, dans l'espace intermédiaire (22) entre la section formant mur de gabion (12) et la section formant mur additionnel (20), d'un second matériau (40) durcissant qui se distingue du premier matériau.

2. Construction formant mur de soutènement (10) selon la revendication 1, **caractérisée en ce que** le premier matériau (26) comprend un béton maigre filtrant, un béton minéral filtrant, ou un remblai filtrant.

3. Construction formant mur de soutènement (10) selon au moins l'une des revendications précédentes, **caractérisée en ce que** la section formant mur additionnel (20) comprend un mur préfabriqué en béton.

4. Construction formant mur de soutènement (10) selon au moins l'une des revendications précédentes, **caractérisée en ce que** la section formant mur additionnel (20) présente un revêtement (30) sur une face visible (28).

5. Construction formant mur de soutènement (10) selon au moins l'une des revendications précédentes, **caractérisée en ce que** la section d'ancrage (24) comprend un micropieu.

6. Construction formant mur de soutènement (10) selon au moins l'une des revendications précédentes, **caractérisée en ce qu'**une zone formant pied (42) de la section formant mur additionnel (20) est disposée de manière directement adjacente à une zone formant pied (44) de la section formant mur de gabion (12).

7. Construction formant mur de soutènement (10) selon au moins l'une des revendications précédentes, **caractérisée en ce qu'**un angle moyen (46) entre la section formant mur de gabion (12) et une verticale (48) est supérieur à un angle moyen (50) entre la section formant mur additionnel (20) et la verticale (48).

8. Construction formant mur de soutènement (10) selon au moins l'une des revendications 6 ou 7, **caractérisée en ce qu'**une zone formant pied (42) de la section formant mur additionnel (20) est montée sur une fondation (58) en béton coulé sur place et est bloquée dans celle-ci par l'intermédiaire d'une armature de liaison (60) faisant saillie vers le bas depuis la section formant mur additionnel (20).

9. Procédé pour la fabrication d'une construction formant mur de soutènement (10), en particulier pour la fixation d'un talus (18) ou similaire, comprenant les étapes suivantes:
a. disposition d'une section formant mur additionnel (20) par rapport à une section formant mur de gabion (12) de telle sorte qu'un espace intermédiaire (22) est présent, au moins dans certaines zones, entre la section formant mur de gabion (12) et la section formant mur additionnel (20),
b. blocage de la section formant mur additionnel (20) et de la section formant mur de gabion (12) au moyen d'une section d'ancrage (24) fixée à la section formant mur additionnel (20) et traversant la section formant mur de gabion (12), dans lequel la section d'ancrage (24) est ancrée dans un sol de fondation (16) au niveau de l'extrémité dépassant de la section formant mur additionnel (20),
c. remplissage, au moins dans certaines zones, de l'espace intermédiaire (22) avec un premier matériau (26),
d. entourage, au moins dans certaines zones, de la section d'ancrage (24) dans l'espace intermédiaire (22) entre la section formant mur de gabion (12) et la section formant mur additionnel (20) d'un second matériau (40) durcissant qui se distingue du premier matériau (40).
